# EUROPÄISCHE PATENTSCHRIFT

(11) **EP 0 512 318 B1**
(45) Veröffentlichungstag und Bekanntmachung des Hinweises auf die Patenterteilung: **09.11.1994**
(21) Anmeldenummer: 92106846.6
(22) Anmeldetag: 22.04.1992
(51) Int. Cl.: G03C 5/26, G03C 7/407, G03C 7/30, G03C 11/16

(54) **Fotografisches Verarbeitungsverfahren**
Photographic processing method
Procédé de traitement photographique

(30) Priorität: 04.05.1991 DE 4114599
(43) Veröffentlichungstag der Anmeldung: 11.11.1992
(73) Patentinhaber: Agfa-Gevaert AG, 51373 Leverkusen (DE)
(72) Erfinder: Wernicke, Ubbo, Dr., W-5064 Rösrath-Kleineichen (DE)

(56) Entgegenhaltungen:
- US-A- 3 372 028
- US-A- 3 833 376
- 'PHOTO-LAB-INDEX' 1985, MORGAN & MORGAN, DOBBS FERRY SUPPLEMENT No. 178

## Beschreibung

Die Erfindung betrifft ein fotografisches Verarbeitungsverfahren, das besondere ökonomische und ökologische Vorteile bietet.

Die Verarbeitung fotografischer Silberhalogenidmaterialien umfaßt verschiedene chemische Behandlungsstufen, die je nach Material und angewendetem Verfahren unterschiedlich sein können. Als chemische Behandlungsstufen werden insbesondere Entwickeln, Bleichen, Fixieren, Bleichfixieren, Conditionieren und Umkehren verstanden, wobei Entwickeln sowohl die Erzeugung eines Silberbildes als auch die Erzeugung eines Farbbildes umfaßt.

Die Verarbeitung fotografischer Materialien geschieht üblicherweise in wäßrigen Bädern, wobei das zu verarbeitende Material nur in das erste Verarbeitungsbad trocken einläuft, üblicherweise ist dies das Entwicklungsbad.

In alle nachfolgenden Verarbeitungsbäder werden vom Fotomaterial Wasser oder Chemikalienlösungen eingeschleppt.

Das führt zu einer Verdünnung der Arbeitslösung. Diese Verdünnung der Arbeitslösung muß durch entsprechend höher konzentrierte Regeneratoren ausgeglichen werden. Einschleppung von Wasser und Regeneratordosierung führt zu Volumenvergrößerung der Arbeitslösungen.

Aus den verschiedenen Arbeitslösungen resultieren Badüberläufe die entsorgt werden müssen. Zur rationellen Entsorgung werden die Badüberläufe gemeinsam eingedampft.

Hierzu sind Vakuum-Verdampfungsgeräte im Handel. Das eingedampfte Konzentrat ist für Fotozwecke unbrauchbar und muß entsorgt werden.

Aufgabe der Erfindung ist, Badüberläufe zu vermindern oder zu vermeiden und ein ökonomisch und ökologisch verbessertes Verarbeitungsverfahren für fotografische Materialien bereitzustellen.

Diese Aufgabe wird dadurch gelöst, daß auf wenigstens zwei chemische Behandlungsstufen innerhalb der Verarbeitung fotografischer Materialien jeweils eine Wässerung bzw. Stabilisierung und eine Trocknung folgt, wobei Verfahren ausgenommen sind, bei denen das Silberhalogenidmaterial mehrfach mit unterschiedlichen Farben belichtet und zwischendurch jeweils gewässert und getrocknet wird.

Ein derartiges Verfahren ist aus der U.S. Patentschrift 3 372 028 bekannt.

In den Fällen, in denen die Wässerungsrate unter 1 l/m² vermindert wird, kann es nämlich zweckmäßig sein, dem Wasser zur Verhinderung von Ausfällungen und evtl. Ablagerungen von Ca-Salzen, geringe Mengen von Komplexbildnern vom Typ der Aminopolycarbonsäuren und/oder der organischen Phosphonsäuren zuzusetzen und/oder zum Schutz vor dem Wachstum von Mikroorganismen handelsübliche Biozide, z.B. vom Typ der Isothiazolinone, und/oder zum Schutz von Färbungen durch Oxidationsprodukte, Oxidationsschutzmittel wie Sulfit, Hydroxylamin und Diethylhydroxylamin zuzusetzen oder den pH-Wert auf Werte zwischen 3,5 und 9,5 einzustellen bzw. Netzmittel zuzusetzen. Die Zusätze zur Wässerung erfolgen vorzugsweise in Konzentrationen von 0,0001 bis 0,01 Mol/l.

Vorzugsweise wird am Material nach der Wässerung bzw. Stabilisierung anhaftende Flüssigkeit vor der Trocknung durch Abquetschwalzen weitgehend entfernt.

Insbesondere erfolgt nach allen chemischen Behandlungsstufen des jeweils benutzten fotografischen Verarbeitungsverfahrens die erfindungsgemäße Kombination von Wässerung und Trocknung.

Es folgt, daß in jede chemische Behandlungsstufe ein weitgehend trockenes Material einläuft.

Die Trocknung erfolgt vorzugsweise durch IR-Strahlung, Heißluft, Mikrowellen oder heiße Rollen oder Walzen oder beliebige Kombinationen dieser Trocknungsarten.

Standardisierte Prozesse ändern sich durch die erfindungsgemäßen Merkmale beispielsweise wie folgt:

In den bekannten, vorstehend aufgeführten Verfahren wird nur nach der Schlußwässerung getrocknet, wobei die Wässerung z.T. durch eine sogenannte Stabilisierung ersetzt sein kann. Die damit verbundenen Nachteile sind vorstehend aufgeführt. Bei den erfindungsgemäßen Verfahren wird nach jeder Wässerung oder Stabilisierung getrocknet.

Erfindungsgemäß wird dadurch die Menge der zur fotografischen Verarbeitung benötigten Einsatzstoffe vermindert, so daß unmittelbar eine Entlastung des Abwassers und der Umwelt resultiert.

### Beispiel 1 (Vergleich)

Ein handelsübliches Colorpapier wurde wie folgt verarbeitet:

Das Bleichbad hat folgende Zusammensetzung:
- Ammonium-Eisen EDTA: 50 g/l
- Ammonium-Bromid: 100 g/l
- pH: 5,5.

Die Regenerierquote beträgt 60 ml/m².
Der Regenerator hat die doppelte Konzentration an NH₄Fe EDTA und NH₄Br.
Das Tankvolumen beträgt 5 l.

Es wird nach Verarbeitung von 100 m² Colorpapier die Zusammensetzung des Bleichbades analytisch ermittelt:
- NH₄Br: 93 g
- NH₄Fe EDTA: 47 g

d.h., durch eine Regenerierquote von 60 ml/m² mit einem Regenerator mit doppelter Konzentration bezogen auf die Arbeitslösung, wird die Verdünnung der Arbeitslösung durch eingeschlepptes Wasser knapp kompensiert. Die Regenerierquote hätte ca. 64 ml/m² betragen müssen, um die ursprünglichen Konzentrationen an Ammoniumbromid und Ammoniumeisen EDTA aufrechtzuerhalten.

Die Menge an Badüberlauf wurde mit 5790 ml ermittelt. Der Badüberlauf hat die gleiche chemische Zusammensetzung wie die Arbeitslösung.

### Beispiel 2 (erfindungsgemäß)

Es wird wie in Beispiel 1 verfahren, jedoch wird das Fotomaterial nach dem Verlassen der ersten Wässerung mit Gummiwalzen abgequetscht und anschließend mit einem Keramik-IR-Strahler 3 x 400 Watt von 75 cm Länge 22 s bestrahlt. Erst anschließend wurde das Fotomaterial in den Bleichbadtank geleitet.

Die Regenerierquote betrug 60 ml/m², die Regeneratorkonzentration betrug nicht 200 %, sondern nur 110 % der Konzentration der Arbeitslösung.

Erneut wurde nach Verarbeitung von 100 m² Colorpapier die chemische Zusammensetzung der Arbeitslösung analytisch überprüft:
- NH₄Br: 96 g
- NH₄Fe: 48,5 g.

Durch die erfindungsgemäße Zwischentrocknung des Materials können demnach die Konzentrationen der Regeneratoren von 200 % auf weniger als 110 % vermindert werden.

Die Menge an Badüberlauf wurde mit 370 ml bestimmt, d.h. die Verschleppung von Bleichbad aus dem Tank durch das Fotomaterial betrug etwas weniger als die Regenerierquote von 60 ml/m². Durch die erfindungsgemäße Zwischentrocknung wird der zu entsorgende Badüberlauf um mehr als 90 % vermindert.

### Beispiel 3 (Vergleich)

Es wird wie in Beispiel 1 verfahren, jedoch wird zusätzlich auch das Fixierbad einbezogen.

Das Fixierbad hat folgende chemische Zusammensetzung:
- Natriumthiosulfat: 70 g/l
- Kaliumsulfit: 15 g/l
- pH: 7,0

Der Regenerator zum Fixierbad hat die doppelte Chemikalienkonzentration.

Die Regenerierquote beträgt wiederum 60 ml/m².

Nach der Verarbeitung von 100 m² Colorpapier wird die Zusammensetzung des Fixierbades analytisch überprüft.
- Natriumthiosulfat: 68 g/l
- Kaliumsulfit: 12 g/l

Durch die Regenerierung wird somit die chemische Zusammensetzung der Arbeitslösung praktisch konstant gehalten, obwohl das Fotomaterial Wasser in das Fixierbad einschleppt. Der Fixierbad-Überlauf beträgt 5930 ml.

### Beispiel 4 (erfindungsgemäß)

Es wird wie in Beispiel 3 verfahren, jedoch wird das Fotomaterial nach dem Verlassen der Wässerung vor dem Fixierbad mit Gummiwalzen abgequetscht und durch einen engen Kanal von 11 cm Breite, 40 cm Länge und 2 cm Höhe geleitet.

An der Einlaufseite des Fotomaterials in den Kanal strömt aus zwei flachen Düsen heiße Luft (ca. 80°C) in den Kanal. Zwischen diesen Düsen läuft das Fotomaterial hindurch.

Die Luftgeschwindigkeit im Kanal beträgt bis 5- bis 50-fache der Vorschubgeschwindigkeit des Fotomaterials je nach gewünschtem Trocknungsgrad.

Das derart zwischengetrocknete Fotomaterial läuft dann weitgehend trocken in das Fixierbad ein.

Die Regenerierquote beträgt wiederum 60 ml/m².

Die Regenerator-Zusammensetzung entspricht nur der Konzentration der Arbeitslösung.

Nach Verarbeitung von 100 m² Fotopapier wird die Zusammensetzung des Fixierbades analytisch überprüft.
- Natriumthiosulfat: 66,5 g
- Kaliumsulfit: 11,3 g

Die Menge an Fixierbad-Überlauf beträgt 480 ml.

Durch die erfindungsgemäße Zwischentrocknung wird die erforderliche Chemikalienmenge in etwa halbiert (halbe Regeneratorkonzentration). Außerdem wird die Menge an Fixierbadüberlauf um ca. 90 % vermindert. Die gefundenen 480 ml Rest-Überlauf resultieren daraus, daß das einlaufende Papier noch eine sehr geringe Restfeuchte aufweist und daß weiterhin die vom Fotomaterial ausgeschleppte Fixierbadmenge nicht exakt der eingestellten Regenerierquote entspricht.

## Patentansprüche

1. Verfahren zur Verarbeitung fotografischer Silberhalogenidmaterialien mit mehreren Verarbeitungsstufen, dadurch gekennzeichnet, daß auf wenigstens zwei chemische Behandlungsstufen jeweils eine Wässerung oder Stabilisierung und eine Trocknung folgt, wobei Verfahren ausgenommen sind, bei denen das Silberhalogenidmaterial mehrfach mit unterschiedlichen Farben belichtet und zwischendurch gewässert und getrocknet wird.

2. Verfahren nach Anspruch 1, dadurch gekennzeichnet, daß als chemische Behandlungsstufen folgende Prozesse in Frage kommen:
Entwickeln
Bleichen
Fixieren
Bleichfixieren
Conditionieren
Umkehren.

3. Verfahren nach Anspruch 1, dadurch gekennzeichnet, daß die Trocknung durch IR-Strahlung, durch Heißluft, durch Mikrowellen oder durch heiße Rollen oder Walzen oder beliebige Kombinationen dieser Trocknungsarten erfolgt.

## Claims

1. A method for processing photographic silver halide materials comprising several processing steps, characterized in that at least two chemical treatment steps are each followed by washing or stabilization and drying, excluding methods in which the silver halide material is repeatedly exposed to light of different colours and washed and dried after each exposure.

2. A method as claimed in claim 1, characterized in that the chemical treatment steps comprise the following processes:
development
bleaching
fixing
bleaching/fixing
conditioning
reversal.

3. A method as claimed in claim 1, characterized in that drying is carried out by IR radiation, by hot air, by microwaves or by hot rollers or cylinders or by any combinations of these forms of drying.

## Revendications

1. Procédé pour le traitement de matériaux photographiques aux halogénures d'argent en plusieurs stades de traitement, caractérisé en ce qu'au moins deux étapes chimiques de traitement dans le traitement des matériaux photographiques sont suivies chacune d'un lavage ou d'une stabilisation et d'un séchage, à l'exclusion des procédés dans lesquels le matériau à l'halogénure d'argent est exposé plusieurs fois en couleurs différentes et intermédiairement lavé et séché.

2. Procédé selon la revendication 1, caractérisé en ce que les étapes de traitement chimiques comprennent les procédés suivants :
développement
blanchiment
fixage
blanchiment-fixage
conditionnement
inversion.

3. Procédé selon la revendication 1, caractérisé en ce que le séchage s'effectue par les infrarouges, par l'air chaud, par les micro-ondes ou par des rouleaux ou cylindres chauds ou par des combinaisons quelconques de ces types de séchage.
